# EUROPÄISCHE PATENTSCHRIFT

(11) **EP 1 500 442 B1**
(45) Veröffentlichungstag und Bekanntmachung des Hinweises auf die Patenterteilung: **28.09.2005**
(21) Anmeldenummer: 04009765.1
(22) Anmeldetag: 24.04.2004
(51) Int. Cl.: B21B 29/00

(54) **Biegevorrichtung für die Walzen eines Mehrwalzengerüstes**
Bending device for the rolls of a multi-roll stand
Dispositif de cintrage pour les cylindres d'une cage de laminoir à plusieurs cylindres

(30) Priorität: 25.07.2003 DE 10333883
(43) Veröffentlichungstag der Anmeldung: 26.01.2005
(73) Patentinhaber: ACHENBACH BUSCHHÜTTEN GmbH, 57223 Kreuztal (DE)
(72) Erfinder: Eth, Axel Barten Dipl.-Ing., 57078 Siegen (DE); Hambloch, Eberhard Ing., 57078 Siegen (DE)
(74) Vertreter: Pürckhauer, Rolf

(56) Entgegenhaltungen:
- EP-B- 1 087 849
- EP-B- 1 181 114
- DE-A- 19 938 217
- DE-C- 19 620 704

## Beschreibung

Die Erfindung betrifft eine Biegevorrichtung für die Walzen, insbesondere die Arbeitswalzen eines Mehrwalzengerüstes mit in den Ständerfenstern blockweise angeordneten Stellgliedern, die auf die Walzeneinbaustücke Biegekräfte zum positiven und negativen Biegen der Walzen ausüben.

Die DE 196 20 704 C1 beschreibt ein Sextowalzgerüst mit einer oberen und einer unteren Stützwalze, einer oberen und einer unteren Arbeitswalze und einer oberen und einer unteren Zwischenwalze, einer Einrichtung zum Ausbalancieren der Stützwalzen, einer Biegevorrichtung der gattungsgemäßen Art für die Arbeitswalzen und die Zwischenwalzen, Einrichtungen zur gegenseitigen axialen Verschiebung der Arbeits- und/oder Zwischenwalzen sowie mit Einrichtungen für eine horizontale Parallelverschiebung der Arbeitswalzen oder Zwischenwalzen. In die Fenster der beiden Walzenständer des Sextowalzgerüstes sind Funktionseinheiten mit je vier symmetrisch und parallel zur Walzenachsenebene angeordneten, hydraulischen Stellzylindereinheiten integriert, wobei jede Stellzylindereinheit aus einem oberen Stellzylinder mit einem oberen, auf das Einbaustück der oberen Stützwalze wirkenden Stellkolben und einem unteren Stellzylinder mit einem unteren, auf das Einbaustück der unteren Stützwalze wirkenden Stellkolben zum Ausbalancieren der oberen Stützwalze besteht. Die beiden Stellzylinder jeder Stellzylindereinheit sind koaxial in einem gemeinsamen Zylindergehäuse eingebaut, das durch einen Boden in zwei Zylinderkammern aufgeteilt ist. Auf den Stellzylindern der Stellzylindereinheiten sind hydraulisch verschiebbare, doppeltwirkende, eine Biegung der Zwischenwalzen und der Arbeitswalzen bewirkende Stellhülsen angeordnet, die mittels Nasen an den Einbaustücken der Zwischenwalzen und der Arbeitswalzen angreifen.

Aus der DE 199 38 217 C2 ist eine Biegevorrichtung für die Arbeitswalzen eines Walzgerüstes bekannt mit in seitlichen Walzenständern vorgesehenen Führungsblöcken für je zwei vertikal verstellbare Druckübertragungskörper, an denen die Arbeitswalzen über Einbaustücke abgestützt sind, und mit je zwei zwischen den Druckübertragungskörpern angeordneten Biegezylindern, die eine an einem Druckübertragungskörper angreifende Kolbenstange und einen vom jeweils anderen Druckübertragungskörper gebildeten Zylinder aufweisen.

Das in der EP 1 181 114 B1 beschriebene Warmwalzgerüst ist mit in den Ständerfenstern angeordneten Blöcken ausgestattet, die als Biegevorrichtungen vorgesehene hydraulische Kolbenzylindereinheiten aufweisen, die über linear verschiebbare Führungsstücke auf die Arbeitswalzeneinbaustücke Biegekräfte übertragen. Je Block ist eine doppeltwirkende hydraulische Zylindereinheit vorgesehen, deren beide Enden mit den Führungsstücken verbunden sind, und die Führungsstücke umgreifen mit Führungsnuten beidseitig die freien Enden von Nasen der Arbeitswalzeneinbaustücke, wobei die Führungsnuten der Führungsstücke eine axiale Verschiebung der Arbeitswalzen zulassen.

Die Walzenbiegevorrichtungen für Walzgerüste nach dem Stand der Technik erfordern einen verhältnismäßig großen Platzbedarf. Die hydraulischen Stellzylindereinheiten zum Aufbringen der Biegekräfte auf die Arbeitswalzeneinbaustücke sind technisch aufwendig, und die Montage der Walzgerüste erfordert infolge der benötigten zahlreichen Hydraulikanschlüsse einen großen Zeitbedarf, was wiederum zu einem entsprechenden Anstieg der Montagekosten führt.

Der Erfindung liegt die Aufgabe zugrunde, eine Walzenbiegevorrichtung, insbesondere eine Arbeitswalzenbiegevorrichtung für Mehrwalzengerüste mit einem minimalen Platzbedarf und einfachen hydraulischen Stellgliedern mit einer hohen Betriebssicherheit zum Aufbringen der Biegekräfte auf die Walzeneinbaustücke zu entwickeln.

Diese Aufgabe wird erfindungsgemäß gelöst durch eine Biegevorrichtung für die Walzen, insbesondere Arbeitswalzen eines Mehrwalzengerüstes mit den Merkmalen des Patentanspruches 1.

Die Unteransprüche beinhalten zweckmäßige und vorteilhafte Weiterbildungen der Erfindung.

Die erfindungsgemäße Walzenbiegevorrichtung zeichnet sich durch folgende Vorteile aus:

Die Verwendung von druckölbetätigten, miteinander verschachtelten Stellhülsen als Stellglieder zum Übertragen der durch das Drucköl erzeugten Biegekräfte auf die Walzeneinbaustücke, insbesondere die Arbeitswalzeneinbaustücke für eine positive und eine negative Biegung der Arbeitswalzen ermöglicht eine kompakte Bauweise der Biegevorrichtung und eine große Führungslänge der Stellhülsen beim Biegevorgang, die eine optimale Abstützung der als Stellglieder eingesetzten Stellhülsen und der Arbeitswalzeneinbaustücke bewirkt. Durch eine hydraulische Verbindung der durch die Stellhülsen gebildeten Druckkammern für eine positive und eine negative Arbeitswalzenbiegung sowie der von den Stellhülsen gebildeten Druckkammern zum Lösen der Nasen und Anschlagkanten der an Stützansätzen der Arbeitswalzeneinbaustücke angreifenden Stellhülsen beim Arbeitswalzenwechsel wird eine erhebliche bauliche Vereinfachung der Arbeitswalzenbiegevorrichtung erreicht, die zu einer vereinfachten, schnelleren Montage und somit zu einer Minimierung der Montagekosten der Walzgerüste führt. Schließlich können die durch Drucköl in Axialrichtung beaufschlagten Ringflächen der Druckkammern der Stellhülsen zum vertikalen Verschieben derselben derart dimensioniert werden, daß die Walzenbiegevorrichtung mit Niederdruck betrieben werden kann. Dies hat den Vorteil, daß als Druckmedium für den Betrieb der Walzenbiegevorrichtung Walzöl verwendet werden kann. Durch die Verwendung von Walzöl wird wiederum ausgeschlossen, daß bei in der Walzenbiegevorrichtung gegebenenfalls auftretenden Leckagen eine unerwünschte Vermischung des für den Walzbetrieb erforderlichen Walzöls mit einem Fremdöl erfolgt, wie dies bei Walzwerken der Fall ist, bei denen für den Betrieb der Walzenbiegevorrichtungen ein besonderes Hydrauliköl zum Einsatz kommt.

Die Erfindung ist nachstehend anhand der Arbeitswalzenbiegevorrichtung eines Quartowalzgerüstes erläutert. Die Beschreibung nimmt Bezug auf schematische Zeichnungsfiguren, die folgendes darstellen:
- Fign. 1 bis 3: Vertikalschnitte einer Stellhülseneinheit der in das Fenster eines Walzenständers eines Quartowalzgerüstes eingebauten Arbeitswalzenbiegevorrichtung mit den Betriebsstellungen neuer Walzen sowie abgeschliffener Walzen und mit der Ausbaustellung der Walzen,
- Fig. 4: einen Horizontalschnitt der Stellhülseneinheit nach Linie IV-IV der Fig. 1,
- Fig. 5: einen Horizontalschnitt der Stellhülseneinheit nach Linie V-V der Fig. 1 und
- Fig. 6: einen der Fig. 1 entsprechenden Vertikalschnitt einer mit Vorspannzylindern ausgerüsteten Stellhülseneinheit der Arbeitswalzenbiegevorrichtung.

Das Quartowalzgerüst 1 nach den Fign. 1 bis 3 ist mit einer oberen und einer unteren Arbeitswalze 2, 3 ausgerüstet, die in Arbeitswalzeneinbaustücken 4, 5 gelagert sind, sowie mit einer oberen einer unteren Stützwalze 6, 7, die in Stützwalzeneinbaustücken 8, 9 lagern.

In die Fenster 12 der beiden Walzenständer 10, 11 des Quartowalzgerüstes 1 sind jeweils zwei Stellhülseneinheiten 13, 13 einer Arbeitswalzenbiegevorrichtung integriert.

Die Stellhülseneinheiten 13 weisen eine parallel zur vertikalen Walzenachsenebene 14-14 eingebaute Führungssäule 15 auf, die aus einem oberen und einem unteren feststehenden Kolben 16, 17 besteht, die an Halterungen 18, 19 der Walzenständer 10, 11 befestigt sind und deren Kolbenstangen 20, 21 zusammengeschraubt sind.

Jede Stellhülseneinheit 13 umfaßt ferner eine obere und eine untere innere Stellhülse 22, 23 mit einer eine Greifnase 26 aufweisenden viereckigen Kopfplatte 24, 25, einem zylindrischen Mittelteil 27, 28 und einem zylindrischen Schaft 29, 30. Die inneren Stellhülsen 22, 23 besitzen abgestufte, zylindrische Bohrungen 31a, 31b; 32a, 32b zum vertikalen Verschieben auf dem oberen und dem unteren Kolben 16, 17 und deren Kolbenstangen 20, 21.

Der obere Kolben 16, dessen Kolbenstange 20 und die obere innere Stellhülse 22 bilden eine obere Ringkammer 33, und der untere Kolben 17, dessen Kolbenstange 21 und die untere innere Stellhülse 23 bilden eine untere Ringkammer 34. Die über Kanäle 35, 36 in den Kolbenstangen 20, 21 miteinander verbundenen Ringkammern 33, 34 der Stellhülseneinheiten 13 sind mit Drucköl zur Ausführung einer in Pfeilrichtung a, b nach innen gerichteten Stellbewegung der mittels der Nasen 26 an den Außenflächen 39 von Stützansätzen 37, 38 der Arbeitswalzeneinbaustücke 4, 5 angreifenden inneren Stellhülsen 22, 23 für eine negative Biegung der Arbeitswalzen 2, 3 beaufschlagbar.

Jede Stellhülseneinheit 13 ist ferner mit zwei weiteren koaxial zu den beiden inneren Stellhülsen 22, 23 zwischen deren Kopfplatten 24, 25 angeordneten äußeren Stellhülsen 40, 41 mit einer viereckigen Außenkontur 42 ausgerüstet, wobei beide Stellhülsen 40, 41 einen nach innen gerichteten, zylindrischen Ansatz 43, 44 aufweisen, die untere äußere Stellhülse 41 mit ihrem Ansatz 44 und einem Dichtring 45 in einen Ringraum 46 der oberen äußeren Stellhülse 40 eintaucht und mit diesem eine geschlossene Ringkammer 47 bildet, die obere äußere Stellhülse 40 mit ihrer abgestuften Bohrungswand 48a, 48b auf dem Mittelteil 27 und dem Schaft 29 der oberen inneren Stellhülse 22 und mit dem zylindrischen Ansatz 43 auf dem Schaft 30 der unteren inneren Stellhülse 23 und die untere äußere Stellhülse 41 mit ihrem zylindrischen Ansatz 44 auf dem Mittelteil 28 der unteren inneren Stellhülse 23, dem zylindrischen Ansatz 43 der oberen äußeren Stellhülse 40 und in dem Ringraum 46 derselben vertikal verschiebbar ist. Die von den beiden äußeren Stellhülsen 40, 41 gebildete Ringkammer 47 ist mit Drucköl zur Ausführung einer in Pfeilrichtung c, d gerichteten Stellbewegung der mittels Anschlagkanten 49, 50 an den Innenflächen 51 der Stützansätze 37, 38 der Arbeitswalzeneinbaustücke 4, 5 angreifenden äußeren Stellhülsen 40, 41 für eine positive Biegung der Arbeitswalzen 2, 3 beaufschlagbar.

Die Arbeitswalzenbiegevorrichtung ist mit einer Einrichtung zum Lösen der Greifnasen 26 der inneren Stellhülsen 22, 23 und der Anschlagkanten 49, 50 der äußeren Stellhülsen 40, 41 der Stellhülseneinheiten 13 von den Stützansätzen 37, 38 der Arbeitswalzeneinbaustücke 4, 5 beim Ausbau der Arbeitswalzen 2, 3 ausgestattet. Die Einrichtung zur-Freigabe der-Arbeitswalzeneinbaustücke 4, 5 weist eine von der oberen inneren Stellhülse 22 und der oberen äußeren Stellhülse 40 gebildete Ringkammer 52 und eine in dem Ringraum 46 der oberen äußeren Stellhülse 40 mit dem zylindrischen Ansatz 44 der unteren äußeren Stellhülse 41 gebildete Ringkammer 53 auf, die durch den Dichtring 45 am zylindrischen Ansatz 44 der unteren äußeren Stellhülse 41 gegen die Ringkammer 47 für die positive Biegung der Arbeitswalzen 2, 3 und durch einen weiteren Dichtrahmen 54 an der oberen äußeren Stellhülse 40 nach außen abgedichtet ist.

Die beiden Ringkammern 52, 53 sind durch einen Kanal 55 in der oberen äußeren Stellhülse 40 miteinander verbunden und mit Drucköl beaufschlagbar. Die in Axialrichtung druckbeaufschlagten Ringflächen 52a, 52b der von der oberen inneren Stellhülse 22 und der oberen äußeren Stellhülse 40 gebildeten Ringkammer 52 sind größer als die in Axialrichtung druckbeaufschlagten Ringflächen 53a, 53b der von dem zylindrischen Ansatz 44 der unteren äußeren Stellhülse 41 und der oberen äußeren Stellhülse 40 gebildeten Ringkammer 53, derart, daß die auf die obere innere Stellhülse 22 und die obere äußere Stellhülse 40 wirkende Stellkraft größer als die auf die untere äußere Stellhülse 41 wirkende Stellkraft ist. Dieses Stellkraftverhältnis bewirkt, daß beim Beaufschlagen der beiden Ringkammern 52, 53 mit Drucköl für einen Arbeitswalzenwechsel die obere innere Stellhülse 22 in Pfeilrichtung c nach oben gegen den feststehenden oberen Kolben 16 und die beiden äußeren Stellhülsen 40, 41 zusammen mit der unteren inneren Stellhülse 23 gegen den feststehenden unteren Kolben 17 in Pfeilrichtung d nach unten verschoben werden, so daß sich die Greifnasen 26 der oberen und der unteren inneren Stellhülse 22, 23 und die obere äußere Stellhülse 40 mit der Anschlagkante 49 von den Stützansätzen 37, 38 des oberen und des unteren Arbeitswalzeneinbaustücks 4, 5 lösen und anschließend die untere äußere Stellhülse 41 durch die auf diese wirkende, durch den Druck in der Ringkammer 53 erzeugte Stellkraft und die obere äußere Stellhülse 40 entgegen der auf diese wirkenden, durch den Druck in der Ringkammer 52 erzeugten Stellkraft um einen kleinen Stellhub von wenigen Millimetern in Pfeilrichtung c nach oben angehoben werden und sich die untere äußere Stellhülse 41 mit ihrer Anschlagkante 50 von dem Stützansatz 38 des unteren Arbeitswalzeneinbaustückes 5 löst (Fig. 3).

Beim Aus- und Einbau der Arbeitswalzen 2, 3 werden sowohl die Ringkammern 33, 34 für die negative Arbeitswalzenbiegung als auch die Ringkammer 47 für die positive Arbeitswalzenbiegung drucklos bzw. in Schwimmstellung geschaltet.

Die Ringkammern 52,53 werden für bzw. während des kompletten Walzenwechselvorgangs unter Druck gesetzt, um die Aus- bzw. Einbaustellung der Stellhülsen 22, 23; 40, 41 zu fixieren und einen ausreichenden Freiraum zu den Stützansätzen 37, 38 der Arbeitswalzeneinbaustücke 4, 5 zu gewährleisten.

Die inneren Stellhülsen 22, 23 und die äußeren Stellhülsen 40, 41 der Stellzylindereinheiten 13 der Biegevorrichtung sind mit verschleißplatten 56-59 auf Führungen 60 in den Fenstern 12 der Walzenständer 10, 11 des Quartowalzgerüstes 1 verschiebbar angeordnet (Fig. 3).

Die äußeren Stellhülsen 40, 41 mit ihrer viereckigen Außenkontur 42 weisen Anlage- und Führungsflächen 61, 62 für die Arbeitswalzeneinbaustücke 4, 5 auf, wobei die Anlage- und Führungsflächen 61, 62 der Stellhülsen 40, 41 zusätzlich als verdrehsicherung für die Stellhülseneinheit 13 dienen.

Die Nasen 26 der unteren inneren Stellhülsen 23 der Stellhülseneinheiten 13 für die negative Arbeitswalzenbiegung bilden Schienenabschnitte der Innenschienen zum Aus- und Einfahren der Arbeitswalzen 2, 3 mit den mit Doppelrädern ausgestatteten Arbeitswalzeneinbaustücken 4, 5 beim Arbeitswalzenwechsel. Lücken und Kantenbrüche an den Innenschienen werden durch die Doppelräder der Arbeitswalzeneinbaustücke überwunden.

Die von der Führungssäule 15, den beiden inneren Stellhülsen 22, 23 und der oberen äußeren Stellhülse 40 gebildete Kammer 63 sowie die von der unteren inneren Stellhülse 23 und den beiden äußeren Stellhülsen 40, 41 gebildete Kammer 64 der Stellhülseneinheiten 13 werden über Kanäle 65, 66 in der Führungssäule 15 und in der unteren inneren Stellhülse 23 entlüftet(Fig. 1).

Gemäß Fig. 6 kann die Arbeitswalzenbiegevorrichtung mit paarweise in die Führungssäulen 15 der Stellhülseneinheiten 13 in den Fenstern 12 der beiden Walzenständer 10, 11 des Quartowalzgerüstes 1 eingebauten hydraulischen Vorspannzylindern 67, 68 ausgerüstet werden, deren Zylinderkammern 69, 70 über nicht dargestellte Kanäle in den Führungssäulen 15 miteinander verbunden sind und deren Stellkolben 71, 72 auf die Einbaustücke 8, 9 der oberen und der unteren Stützwalze 6, 7 wirken. Die Vorspannzylinder 67, 68 sind mit Rückstellfedern 73 für eine Rückstellung der Stellkolben 71, 72 beim Ausbau der Stützwalzen 6, 7 ausgestattet. Die Vorspannzylinder 67, 68 dienen zum Vorspannen des Quartowalzgerüstes 1, zum Ausbalancieren der oberen Stützwalze 6 und zum Anheben der oberen Stützwalze 6 beim Aus- und Einbau der Arbeitswalzen 2, 3.

Die vorbeschriebene in ein Quartowalzgerüst eingebaute Walzenbiegevorrichtung ist ferner für Sextowalzgerüste geeignet, wobei dann die Zwischenwalzenbiegevorrichtung mit Vorspannzylindern, deren Stellkräfte auf die Stützwalzeneinbaustücke des Sextowalzgerüstes wirken, ausgerüstet ist, und eine zweite Walzenbiegevorrichtung den Arbeitswalzen zugeordnet wird.

## Patentansprüche

1. Biegevorrichtung für die Walzen, insbesondere die Arbeitswalzen eines Mehrwalzengerüstes mit in den Ständerfenstern blockweise angeordneten Stellgliedern, die auf die Walzeneinbaustücke Biegekräfte zum positiven und negativen Biegen der Walzen ausüben, mit jeweils zwei in die Fenster (12) der beiden Walzenständer (10, 11) des Walzgerüstes (1) integrierte Stellhülseneinheiten (13) mit einer parallel zur vertikalen Walzenachsenebene (14-14) eingebauten Führungssäule (15), die aus einem oberen und einem unteren feststehenden Kolben (16, 17) besteht, deren Kolbenstangen (20, 21) fest miteinander verbunden sind, einer oberen und einer unteren inneren Stellhülse (22, 23) mit einer eine Greifnase (26) aufweisenden, viereckigen Kopfplatte (24, 25), einem zylindrischen Mittelteil (27, 28) und einem zylindrischen Schaft (29, 30), die (22, 23) abgestufte, zylindrische Bohrungen (31a, 31b; 32a, 32b) zum vertikalen verschieben der Stellhülsen (22, 23) auf dem oberen und dem unteren Kolben (16, 17) und deren Kolbenstangen (20, 21) aufweisen, einer oberen Ringkammer (33), die von dem oberen Kolben (16), dessen Kolbenstange (20) und der oberen inneren Stellhülse (22) gebildet wird, und einer unteren Ringkammer (34), die von dem unteren Kolben (17), dessen Kolbenstange (21) und der unteren inneren Stellhülse (23) gebildet wird, wobei die über Kanäle (35, 36) in den Kolbenstangen (20, 21) oder Außenleitungen miteinander verbundenen Ringkammern (33, 34) mit einem Druckmedium zur Ausführung einer nach innen gerichteten Stellbewegung (Pfeilrichtung a, b) der mittels der Nasen (26) an den Außenflächen (39) von Stützansätzen (37, 38) der Arbeitswalzeneinbaustücke (4, 5) angreifenden inneren Stellhülsen (22, 23) für eine negative Biegung der Arbeitswalzen (2, 3) beaufschlagbar sind, sowie mit zwei weiteren koaxial zu den beiden inneren Stellhülsen (22, 23) zwischen deren Kopfplatten (24, 25) angeordneten äußeren Stellhülsen (40, 41) mit einer viereckigen Außenkontur (42), wobei beide Stellhülsen (40, 41) einen nach innen gerichteten, zylindrischen Ansatz (43, 44) aufweisen, die untere äußere Stellhülse (41) mit ihrem Ansatz (44) in einen Ringraum (46) der oberen äußeren Stellhülse (40) eintaucht und mit diesem eine geschlossene Ringkammer (47) bildet, die obere äußere Stellhülse (40) mit ihrer abgestuften Bohrungswand (48a, 48b) auf dem Mittelteil (27) und dem Schaft (29) der oberen inneren Stellhülse (22) und mit dem zylindrischen Ansatz (43) auf dem Schaft (30) der unteren inneren Stellhülse (23) und die untere äußere Stellhülse (41) mit ihrem zylindrischen Ansatz (44) auf dem Mittelteil (28) der unteren inneren Stellhülse (23), dem zylindrischen Ansatz (43) der oberen äußeren Stellhülse (40) und in dem Ringraum (46) derselben vertikal verschiebbar ist und die von den beiden äußeren Stellhülsen (40, 41) gebildete Ringkammer (47) mit einem Druckmedium zur Ausführung einer nach außen gerichteten Stellbewegung (Pfeilrichtung c, d) der mittels Anschlagkanten (49, 50) an den Innenflächen (51) der Stützansätze (37, 38) der Arbeitswalzeneinbaustücke (4, 5) angreifenden äußeren Stellhülsen (40, 41) für eine positive Biegung der Arbeitswalzen (2, 3) beaufschlagbar ist.

2. Biegevorrichtung nach Anspruch 1, **gekennzeichnet durch** eine Einrichtung zum Lösen der Greifnasen (26) der inneren Stellhülsen (22, 23) und der Anschlagkanten (49, 50) der äußeren Stellhülsen (40, 41) der Stellhülseneinheiten (13) von den Stützansätzen (37, 38) der Arbeitswalzeneinbaustücke (4, 5) beim Ausbau der Arbeitswalzen (2, 3), wobei die Einrichtung zur Freigabe der Arbeitswalzeneinbaustücke (4, 5) eine von der oberen inneren Stellhülse (22) und der oberen äußeren Stellhülse (40) gebildete Ringkammer (52) und eine in dem Ringraum (46) der oberen äußeren Stellhülse (40) mit dem zylindrischen Ansatz (44) der unteren äußeren Stellhülse (41) gebildete Ringkammer (53) aufweist, die **durch** den Dichtring (45) am zylindrischen Ansatz (44) der unteren äußeren Stellhülse (41) gegen die Ringkammer (47) für die positive Biegung der Arbeitswalzen (2, 3) und **durch** einen Dichtrahmen (54) an der oberen äußeren Stellhülse (40) nach außen abgedichtet ist, die beiden Ringkammern (52, 53) **durch** einen Kanal (55) in der oberen äußeren Stellhülse (40) miteinander verbunden und **durch** ein Druckmedium beaufschlagbar sind und die in Axialrichtung druckbeaufschlagten Ringflächen (52a, 52b) der von der oberen inneren Stellhülse (22) und der oberen äußeren Stellhülse (40) gebildeten Ringkammer (52) größer als die in Axialrichtung druckbeaufschlagten Ringflächen (53a, 53b) der von dem zylindrischen Ansatz (44) der unteren äußeren Stellhülse (41) und der oberen äußeren Stellhülse (40) gebildeten Ringkammer (53) sind, derart, daß die auf die obere innere Stellhülse (22) und die obere äußere Stellhülse (40) wirkende Stellkraft größer als die auf die untere äußere Stellhülse (41) wirkende Stellkraft ist.

3. Biegevorrichtung nach Anspruch 1 und 2, **gekennzeichnet durch** paarweise in die Führungssäulen (15) der Stellhülseneinheiten (13) in den Fenstern (12) der beiden Walzenständer (10, 11) eines Walzgerüstes eingebaute hydraulische Vorspannzylinder (67, 68), deren Zylinderkammern (69, 70) über Kanäle in den Führungssäulen (15) oder Leitungen miteinander verbunden sind und deren Stellkolben (71, 72) auf die Einbaustücke (8, 9) der oberen und der unteren Stützwalze (6, 7) eines Quartowalzgerüstes (1) oder eines Sextowalzgerüstes wirken.

4. Biegevorrichtung nach Anspruch 3, **dadurch gekennzeichnet, daß** die Vorspannzylinder (67, 68) mit Rückstellfedern (73) für eine Rückstellung der Stellkolben (71, 72) beim Ausbau der Stützwalzen (6, 7) ausgestattet sind.

5. Biegevorrichtung nach einem der Ansprüche 1 bis 4, **dadurch gekennzeichnet, daß** die äußeren Stellhülsen (40, 41) mit ihrer viereckigen Außenkontur (42) Anlage- und Führungsflächen (61, 62) für die Arbeitswalzeneinbaustücke (4, 5) aufweisen, wobei die Anlage- und Führungsflächen (61, 62) der Stellhülsen (40, 41) zusätzlich als Verdrehsicherung für die Stellhülseneinheit (13) dienen.

6. Biegevorrichtung nach einem der Ansprüche 1 bis 5, **dadurch gekennzeichnet, daß** die Kolbenstangen (20, 21) der feststehenden Kolben (16, 17) der Führungssäulen (15) zusammengeschraubt sind.

7. Biegevorrichtung nach einem der Ansprüche 1 bis 6, **dadurch gekennzeichnet, daß** die Nasen (26) der unteren inneren Stellhülsen (23) der Stellhülseneinheiten (13) für die negative Arbeitswalzenbiegung Schienenabschnitte der Innenschienen zum Aus- und Einfahren der Arbeitswalzen (2, 3) mit den mit Doppelrädern ausgestatteten Arbeitswalzeneinbaustücken (4, 5) beim Arbeitswalzenwechsel bilden.

8. Biegevorrichtung nach einem der Ansprüche 1 bis 7, **dadurch gekennzeichnet, daß** die von der Führungssäule (15), den beiden inneren Stellhülsen (22, 23) und der oberen äußeren Stellhülse (40) gebildete Kammer (63) sowie die von der unteren inneren Stellhülse (23) und den beiden äußeren Stellhülsen (40, 41) gebildete Kammer (64) der Stellhülseneinheiten (13) über Kanäle (65, 66) in der Führungssäule (15) und in der unteren inneren Stellhülse (23) entlüftet werden.

9. Biegevorrichtung nach einem der Ansprüche 1 bis 8, **gekennzeichnet durch** einen Betrieb derselben mit Walzöl bei niedrigem Betriebsdruck.

## Claims

1. Bending device for the rolls, in particular the work rolls, of a multi-roll stand, having actuators which are disposed in blocks in the housing windows and exert bending forces on the roll chocks for positive and negative bending of the rolls, having respectively two adjusting sleeve units (33) integrated into the windows (12) of the two housings (10, 11) of the roll stand (1), having a guide column (15) which is incorporated parallel to the vertical roll axis plane (14-14), said guide column comprising an upper and a lower stationary piston (16, 17), the piston rods (20, 21) of which are connected to each other rigidly, an upper and a lower inner adjusting sleeve (22, 23) with a square head plate (24, 25) which has a gripping lug (26), with a cylindrical central part (27, 28) and with a cylindrical shaft (29, 30), which (22, 23) have stepped, cylindrical borings (31a, 31b; 32a, 32b) for vertical displacement of the adjusting sleeves (22, 23) on the upper and the lower piston (16, 17) and the piston rods (20, 21) thereof, an upper annular chamber (33), which is formed by the upper piston (16), the piston rod (20) thereof and the upper inner adjusting sleeve (22), and a lower annular chamber (34), which is formed by the lower piston (17), the piston rod (21) thereof and the lower inner adjusting sleeve (23), the annular chambers (33, 34), which are connected to each other via channels (35, 36) in the piston rods (20, 21) or external lines, being able to be supplied with a pressure medium in order to perform an inwardly directed adjustment movement (arrow direction a, b) of the inner adjusting sleeves (22, 23), which engage by means of the lugs (26) on the outer faces (39) of support extensions (37, 38) of the work roll chocks (4, 5) for negative bending of the work rolls (2, 3), and also having two further outer adjusting sleeves (40, 41), which are disposed coaxially to the two inner adjusting sleeves (22, 23) between the head plates (24, 25) thereof and have a square outer contour (42), both adjusting sleeves (40, 41) having an inwardly directed, cylindrical extension (43, 44), the lower outer adjusting sleeve (41) with its extension (44) plunging into an annular chamber (46) of the upper outer adjusting sleeve (40) and forming with the latter a closed annular chamber (47), the upper outer adjusting sleeve (40) being vertically displaceable with its stepped boring wall (48a, 48b) on the central part (27) and the shaft (29) of the upper inner adjusting sleeve (22) and with the cylindrical extension (43) on the shaft (30) of the lower inner adjusting sleeve (23), and the lower outer adjusting sleeve (41) being vertically displaceable with its cylindrical extension (44) on the central part (28) of the lower inner adjusting sleeve (23), on the cylindrical extension (43) of the upper outer adjusting sleeve (40) and in the annular chamber (46) of the same, and the annular chamber (47) formed by the two outer adjusting sleeves (40, 41) being able to be supplied with a pressure medium in order to perform an outwardly directed adjustment movement (arrow direction c, d) of the outer adjusting sleeves (40, 41) which engage by means of stop edges (49, 50) on the inner faces (51) of the support extensions (37, 38) of the work roll chocks (4, 5), for positive bending of the work rolls (2, 3).

2. Bending device according to claim 1, **characterised by** a mechanism for releasing the gripping lugs (26) of the inner adjusting sleeves (22, 23) and the stop edges (49, 50) of the outer adjusting sleeves (40, 41) of the adjusting sleeve units (13) from the support extensions (37, 38) of the work roll chocks (4, 5) when dismantling the work rolls (2, 3), the mechanism for releasing the work roll chocks (4, 5) having an annular chamber (52), which is formed by the upper inner adjusting sleeve (22) and the upper outer adjusting sleeve (40), and an annular chamber (53), which is formed in the annular space (46) of the upper outer adjusting sleeve (40) with the cylindrical extension (44) of the lower outer adjusting sleeve (41), sealed externally by the sealing ring (45) on the cylindrical extension (44) of the lower outer adjusting sleeve (41) against the annular chamber (47) for positive bending of the work rolls (2, 3) and by a sealing frame (54) on the upper outer adjusting sleeve (40), the two annular chambers (52, 53) being connected to each other by a channel (55) in the upper outer adjusting sleeve (40) and being able to be supplied by a pressure medium and the annular faces (52a, 52b), supplied with pressure in the axial direction, of the annular chamber (52), which is formed by the upper inner adjusting sleeve (22) and the upper outer adjusting sleeve (40), being greater than the annular faces (53a, 53b), supplied with pressure in the axial direction, of the annular chamber (53), which is formed by the cylindrical extension (44) of the lower outer adjusting sleeve (41) and the upper outer adjusting sleeve (40) in such a manner that the adjustment force acting upon the upper inner adjusting sleeve (22) and upon the upper outer adjusting sleeve (40) is greater than the adjustment force acting upon the lower outer adjusting sleeve (41).

3. Bending device according to claim 1 and 2, **characterised by** hydraulic pre-tensioning cylinders (67, 68), which are incorporated in pairs in the guide columns (15) of the adjusting sleeve units (13) in the windows (12) of the two housings (10, 11) of a roll stand, the cylinder chambers (69, 70) of said pre-tensioning cylinders being connected to each other via channels in the guide columns (15) or lines and the adjustment pistons (71, 72) of said pre-tensioning cylinders acting on the chocks (8, 9) of the upper and of the lower support roll (6, 7) of a four-high stand (1) or of a six-high stand.

4. Bending device according to claim 3, **characterised in that** the pre-tensioning cylinders (67, 68) are equipped with restoring springs (73) for restoration of the adjustment pistons (71, 72) during dismantling of the support rolls (6, 7).

5. Bending device according to one of the claims 1 to 4, **characterised in that** the outer adjusting sleeves (40, 41) with their square outer contour (42) have support and guide faces (61, 62) for the work roll chocks (4, 5), the support and guide faces (61, 62) of the adjusting sleeves (40, 41) serving in addition as an anti-rotation device for the adjusting sleeve unit (13).

6. Bending device according to one of the claims 1 to 5, **characterised in that** the piston rods (20, 21) of the stationary pistons (16, 17) of the guide columns (15) are screwed together.

7. Bending device according to one of the claims 1 to 6, **characterised in that** the lugs (26) of the lower inner adjusting sleeves (23) of the adjusting sleeve units (13) form, for negative work roll bending, rail portions of the inner rails for moving the work rolls (2, 3) inwards and outwards with the work roll chocks (4, 5) equipped with double wheels during work roll exchange.

8. Bending device according to one of the claims 1 to 7, **characterised in that** the chamber (63), which is formed by the guide column (15), the two inner adjusting sleeves (22, 23) and the upper outer adjusting sleeve (40), and also the chamber (64) of the adjusting sleeve units (13), which is formed by the lower inner adjusting sleeve (23) and the two outer adjusting sleeves (40, 41), are vented via channels (65, 66) in the guide column (15) and in the lower inner adjusting sleeve (23).

9. Bending device according to one of the claims 1 to 8, **characterised by** operation of the same with rolling oil at low operational pressure.

## Revendications

1. Dispositif de cintrage pour les cylindres, notamment les cylindres de travail d'une cage à plusieurs cylindres, comprenant des éléments d'actionnement disposés par blocs dans les fenêtres de colonnes et appliquant sur les empoises de cylindres des forces de cintrage pour cintrer positivement ou négativement les cylindres, comprenant respectivement deux unités (13) de douilles de réglage intégrées dans les fenêtres (12) des deux colonnes (10, 11) de cylindres de la cage (1) de laminoir, comprenant une colonne (15) de guidage insérée parallèlement au plan (14 - 14) vertical de l'axe des cylindres et constituée d'un piston (16) supérieur fixe et d'un piston (17) inférieur fixe dont les tiges (20, 21) de piston sont assemblées rigidement entre elles, d'une douille (22) de réglage intérieure supérieure et d'une douille (23) de réglage intérieure inférieure, ayant une plaque (24, 25) de tête quadrangulaire ayant un bec (26) de préhension, une pièce (27, 28) cylindrique médiane et un fût (29, 30) cylindrique, qui ont des trous (31a, 31b ; 32a, 32b) cylindriques étagés pour le coulissement vertical des douilles (22, 23) de réglage sur le piston (16) supérieur et le piston (17) inférieur et sur leurs tiges (20, 21) de piston, une chambre (33) annulaire supérieure qui est formée par le piston (16) supérieur, sa tige (20) de piston et la douille (22) de réglage intérieure supérieure et une chambre (33) annulaire inférieure qui est formée par le piston (17) inférieur, sa tige (21) de piston et la douille (23) de réglage intérieure inférieure, les chambres (33, 34) annulaires communiquant entre elles par des canaux (35, 36) ménagés dans les tiges (20) de piston ou par des conduits extérieurs pouvant être alimentés en un fluide sous pression pour l'exécution d'un mouvement de réglage (sens des flèches a, b) dirigé vers l'intérieur des douilles (22, 23) de réglage intérieures attaquant les surfaces (39) extérieures de prolongements (37, 38) d'appui des empoises (4, 5) de cylindres de travail pour un cintrage négatif des cylindres (2, 3) de travail, ainsi que comprenant deux autres douilles (40, 41) de réglage extérieures disposées coaxialement aux deux douilles (22, 23) de réglage intérieures entre leurs plaques (24, 25) de tête et ayant un contour (42) extérieur quadrangulaire, les deux douilles (40,41) de réglage ayant un prolongement (43, 44) cylindrique dirigé vers l'intérieur, la douille (41) de réglage extérieure inférieure pénétrant par son prolongement (44) dans un espace (46) annulaire de la douille (40) de réglage extérieure supérieure et formant avec celui-ci une chambre (47) annulaire fermée, la douille (40) de réglage extérieure supérieure pouvant coulisser verticalement par sa paroi (48a, 48b) à trous étagés sur la pièce (27) médiane et sur le fût (29) de la douille (22) de réglage intérieure supérieure et par le prolongement (43) cylindrique sur le fût (30) de la douille (23) de réglage intérieure inférieure et la douille (41) de réglage extérieure inférieure pouvant coulisser verticalement par son prolongement (44) cylindrique sur la pièce (28) médiane de la douille (23) de réglage intérieure inférieure, sur le prolongement (43) cylindrique de la douille (40) de réglage extérieure supérieure et dans l'espace (46) annulaire de celle-ci et la chambre (47) annulaire formée par les deux douilles (40, 41) de réglage extérieures pouvant être alimentée en un fluide sous pression pour l'exécution d'un mouvement (sens des flèches c, d) de réglage dirigé vers l'extérieur des douilles (40, 41) de réglage extérieures attaquant au moyen de bords (49, 50) de butée les surfaces (51) intérieures des prolongements (37, 38) de support des empoises (4, 5) des cylindres de travail pour un cintrage positif des cylindres (2, 3) de travail.

2. Installation de cintrage suivant la revendication 1, **caractérisée par** un dispositif pour détacher les becs (26) de préhension des douilles (22, 23) de réglage intérieures et les bords (49, 50) de butée des douilles (40, 41) de réglage extérieures des unités (13) de douilles de réglage des prolongements (37, 38) d'appui des empoises (4, 5) de cylindres de travail lors du démontage des cylindres (2, 3) de travail, le dispositif de libération des empoises (4, 5) des cylindres de travail comportant une chambre (52) annulaire formée par la douille (22) de réglage intérieure supérieure et par la douille (40) de réglage extérieure supérieure et une chambre (53) annulaire formée dans l'espace (46) annulaire de la douille (40) de réglage extérieure supérieure par le prolongement (44) cylindrique de la douille (41) de réglage extérieure inférieure, chambre (53) annulaire qui est rendue étanche vis-à-vis de la chambre (47) annulaire par le joint (45) d'étanchéité sur le prolongement (44) cylindrique de la douille (41) de réglage extérieure inférieure pour le cintrage positif des rouleaux (2, 3) de travail et vis-à-vis de l'extérieur par un cadre (54) d'étanchéité sur la douille (40) de réglage extérieure supérieure, les deux chambres (52, 53) annulaires communiquant entre elles par un canal (55) ménagé dans la douille (44) de réglage extérieure supérieure et pouvant être alimentées en un fluide sous pression et les surfaces (52a, 52b) annulaires soumises à la pression dans la direction axiale de la chambre (52) annulaire formée par la douille (22) de réglage intérieure supérieure et par la douille (40) de réglage extérieure supérieure étant plus grandes que les surfaces (53a, 53b) annulaires soumises à une pression dans la direction axiale de la chambre (53) annulaire formée par le prolongement (44) cylindrique de la douille (41) de réglage extérieure inférieure et de la douille (40) de réglage extérieure supérieure de façon à ce que la force de réglage agissant sur la douille (22) de réglage intérieure supérieure et sur la douille (40) de réglage extérieure supérieure soit plus grande que la force de réglage agissant sur la douille (41) de réglage extérieure inférieure.

3. Installation de cintrage suivant la revendication 1 et 2, **caractérisée par** des vérins (67, 68) hydrauliques de mise sous contrainte préalable insérés par paires dans les colonnes (15) de guidage des unités (13) de douilles de réglage dans les fenêtres (12) des deux colonnes (10, 11) de cylindres d'une cage de laminoir, les chambres (69, 70) de ces vérins communiquant entre elles par des canaux dans les colonnes (15) de guidage ou par des conduits et leurs pistons (71, 72) d'actionnement agissant sur les empoises (8, 9) des cylindres (6, 7) d'appui supérieur et inférieur d'une cage (1) de laminoir quarto ou d'une cage de laminoir sexto.

4. Installation de cintrage suivant la revendication 3, **caractérisée en ce que** les vérins (67, 38) de mise sous tension préalable sont équipés de ressorts (73) de rappel pour rappeler les pistons (71, 72) d'actionnement lors du démontage des cylindres (6, 7) d'appui.

5. Installation de cintrage suivant l'une des revendications 1 à 4, **caractérisée en ce que** les douilles (40, 41) de réglage extérieur comportent avec leur contour (42) extérieur quadrangulaire des surfaces (61, 62) d'appui et de guidage des empoises (4, 5) des cylindres de travail, les surfaces (61, 62) d'appui et de guidage des douilles (40, 41) de réglage servant, en outre, à empêcher l'unité (13) de douilles de réglage de tourner.

6. Installation de cintrage suivant l'une des revendications 1 à 5, **caractérisée en ce que** les tiges (20, 21) des pistons (16, 17) fixes des colonnes (15) de guidage sont vissées ensemble.

7. Installation de cintrage suivant l'une des revendications 1 à 6, **caractérisée en ce que** les becs (26) des douilles (23) de réglage intérieur inférieur des unités (13) de douilles de réglage forment, pour le cintrage négatif des rouleaux de travail, des tronçons des rails intérieurs pour faire sortir et faire entrer les cylindres (2, 3) de travail avec les empoises (4, 5) des cylindres de travail munies de roues doubles lors du remplacement des cylindres de travail.

8. Installation de cintrage suivant l'une des revendications 1 à 7, **caractérisée en ce que** les chambres formées par la colonne (15) de guidage, les deux douilles (22, 23) de réglage intérieure et la douille (40) de réglage extérieure supérieure ainsi que la chambre (64) formée par la douille (23) de réglage intérieure inférieure et les deux douilles (40, 41) de réglage extérieure des unités (13) de douilles de réglage sont mises à l'atmosphère par des canaux ménagés dans la colonne (15) de guidage et dans la douille (23) de réglage intérieure inférieure.

9. Installation de cintrage suivant l'une des revendications 1 à 8, **caractérisée par** un fonctionnement de celle-ci avec de l'huile de laminage à une pression de fonctionnement basse.
